# EUROPÄISCHE PATENTSCHRIFT

(11) **EP 3 346 074 B1**
(45) Veröffentlichungstag und Bekanntmachung des Hinweises auf die Patenterteilung: **02.10.2019**
(21) Anmeldenummer: 17208314.9
(22) Anmeldetag: 19.12.2017
(51) Int. Cl.: E04F 21/00, B25B 5/14, B25B 5/00, B25B 5/10

(54) **MONTAGEVORRICHTUNG ZUM EINSETZEN VON RAHMENELEMENTEN IN WANDÖFFNUNGEN**
MOUNTING DEVICE FOR INSERTING FRAME ELEMENTS IN WALL OPENINGS
DISPOSITIF D'ASSEMBLAGE DESTINÉ À INSÉRER DES ÉLÉMENTS DE CHÂSSIS DANS DES OUVERTURES DES PAROIS

(30) Priorität: 23.12.2016 DE 102016125683
(43) Veröffentlichungstag der Anmeldung: 11.07.2018
(73) Patentinhaber: Kümmeringer, Franz-Josef, 94051 Hauzenberg (DE)
(72) Erfinder: Kümmeringer, Franz-Josef, 94051 Hauzenberg (DE)
(74) Vertreter: Grättinger Möhring von Poschinger Patentanwälte Partnerschaft mbB

(56) Entgegenhaltungen:
- DE-C1- 19 923 814
- DE-U1- 29 721 077
- DE-U1- 29 807 497

## Beschreibung

Die Erfindung betrifft eine Montagevorrichtung zum Einsetzen von Rahmenelementen wie eines Rahmens von Fenstern, Türen oder dergleichen in Wandöffnungen von Bauwerken, gemäß dem Oberbegriff von Patentanspruch 1.

Bei einer bekannten Montagevorrichtung dieser Art (DE 7408306) zum Halten und Ausrichten von Blendrahmen von Fenstern, von Türstöcken oder dergleichen im Mauerwerk umfasst die Montagevorrichtung eine lange Schraubzwinge als Klemmeinrichtung zur Verbindung mit dem Mauerwerk und eine kurze Schraubzwinge als Halteeinrichtung zum Verbinden mit einem Fensterstock bzw. Türstock. Die kurze Schraubzwinge ist auf der Führungsschiene der langen Schraubzwinge verschiebbar gelagert, so dass der daran befestigte Fenster- bzw. Türstock bzgl. der Öffnung im Mauerwerk positioniert werden kann. Zur Festlegung des Fenster- bzw. Türstocks innerhalb der Maueröffnung werden vier derartige Montagevorrichtungen benötigt.

Ferner ist eine spezielle Montagezwinge für den Einbau von Fenstern und Türen in Rohbauöffnungen bekannt (DE 19923814 C1), welche eine Schraubzwinge mit einer langgestreckten Führungsschiene zum Verklemmen mit dem Rand der Rohbauöffnung aufweist. Auf der Führungsschiene sind zwei Zwingenschenkel verschiebbar und arretierbar angeordnet, zwischen denen der Fenster- oder Türrahmen bzgl. der Wandöffnung fixierbar ist. Es werden für jeden Einbau vier Montagezwingen benötigt, zwei zum Festlegen der vertikalen Rahmenteile, zwei weitere zum Festlegen des Blendrahmens auf der Fensterbrüstung bzw. einer Türe im Bereich der Unterkante.

Schließlich ist aus DE 29721077 U1 eine Montagevorrichtung mit zwei entgegengesetzt wirkenden Spannelementen zu deren Befestigung an der Wand und mit einem am Rahmen befestigbaren Halteelement bekannt, das parallel zu einer Grundschiene mittels einer Gewindespindel verstellbar ist.

Dabei bedarf es einer erheblichen Geschicklichkeit und großer Geduld bis alle vier Montagezwingen innerhalb der Rohbauöffnung korrekt verklemmt sind, so dass der korrekte Anschluss des Fenster- oder Türrahmens an den Rand der Rohbauöffnung gelingt. Neben einer Arbeitskraft zum Anbringen der Montagezwingen wird noch eine weitere Arbeitskraft zum Halten des Fenster- bzw. Türrahmens während des Einbaus benötigt.

Demgegenüber liegt der vorliegenden Erfindung die Aufgabe zugrunde, das Setzen von Rahmenelementen mittels einer Montagevorrichtung der eingangs genannten Art zu vereinfachen, zu beschleunigen, mit nur einem Monteur zu ermöglichen sowie die Vorrichtung als solche möglichst einfach, z. B. unter Verwendung von im wesentlichen bekannten Werkzeugelementen wie Schraubzwingen oder dergleichen zu gestalten; ferner soll das Einsetzen und Sichern der Rahmenelemente in einer Wandöffnung von Bauwerken, z. B. des Blendrahmens eines Fensters in eine Maueröffnung, mit Beschränkung auf nur zwei Montagevorrichtungen an gegenüberliegenden Rahmenteilen problemlos möglich sein.

Erfindungsgemäß wird diese Aufgabe mittels Montagevorrichtungen der eingangs genannten Art gemäß dem Kennzeichen von Patentanspruch 1 gelöst, wobei zwei mit Abstand auf einer langen Führungsschiene angebrachte Zwingenschenkel, senkrecht zur Rahmenöffnung gesehen, mit ihren freien Enden aus einer Ausgangsposition innerhalb des Rahmens bzw. der Rahmenöffnung in eine Endposition außerhalb des Rahmens bewegbar und dort gegen den Rand der Wandöffnung auf gegenüberliegenden Wandseiten feststellbar sind.

Die lange Führungsschiene wird dabei um eine kurze Führungsschiene einer ersten Schraubzwinge verschwenkt, welche am Rahmen befestigt ist. Somit besteht die Möglichkeit den Rahmen hindernisfrei in die Wandöffnung hineinzubewegen, wobei die Zwingenschenkel der langen Führungsschiene nach innen, d. h. in Bewegungsrichtung gesehen, in die Rahmenöffnung hinein verschwenkt sind. Auf diese Weise ist gewährleistet, dass die Zwingenschenkel ohne anzustoßen durch die Rahmenöffnung hindurchpassen. Nach dem Positionieren des Rahmens innerhalb der Wandöffnung werden dann die auf einer zweiten Schraubzwinge angeordneten Zwingenschenkel der langen Führungsschiene nach außen verschwenkt, so dass sie mit ihren Enden außerhalb der Wandöffnung in deren Randbereich zu den gegenüberliegenden Wandflächen hinweisend positioniert sind und dort gegen die Wandflächen zusammengefahren und arretiert werden können. Bereits mit Erreichen der nach außen verschwenkten Endposition der Zwingenschenkel der zweiten Schraubzwinge kann der zu montierende Rahmen nicht mehr aus der Wandöffnung herausfallen. Die Montage kann dabei von nur einem Monteur durchgeführt werden, der nach dem Einsetzen des Rahmens bis in die Wandöffnung hinein lediglich zwei an gegenüberliegenden Rahmenteilen befestigte Zwingenwerkzeuge in der Weise betätigt, dass die Zwingenschenkel jeweils der zweiten Schraubzwinge aus ihrer Ausgangsposition in deren Endposition, bezogen auf den Randbereich der Wandöffnung, verschwenkt werden. Erst mit Erreichen ihrer Endposition wird der Monteur die Enden der Zwingenschenkel der zweiten Schraubzwingen im jeweiligen Randbereich der Wandöffnung zusammenfahren und die beiden Zwingenwerkzeuge in gleicher Höhe durch Drehen am jeweiligen Schraubgriff der zweiten Schraubzwingen festsetzen.

Erfindungsgemäß ist zum Verschwenken der Zwingenschenkel vorgesehen, dass eine Scharnierachse eines auf der kurzen Führungsschiene der ersten Schraubzwinge befestigten Scharniers parallel zur kurzen Führungsschiene verläuft, so dass die lange Führungsschiene der zweiten Schraubzwinge beim Verschwenken um die Scharnierachse eine Kreisbahn um die kurze Führungsschiene beschreibt.

Dabei ist zweckmäßig, dass ein Lagerteil des Scharniers benachbart einem am freien Ende der kurzen Führungsschiene vorgesehenen festen Zwingenschenkel der ersten Schraubzwinge an der Führungsschiene befestigt ist, so dass damit der Verstellweg des auf der ersten Führungsschiene verschieblichen Zwingenschenkels der ersten Schraubzwinge möglichst groß ist.

Vorteilhaft weist das Schwenklager des Scharniers eine Lagerplatte mit Anschlagflächen zum Rahmen auf, die bevorzugt dem Rahmenprofil angepasst sind.

Besonders vorteilhaft bilden die Anschlagflächen einen zum Rahmenprofil hin offenen rechten Winkel, so dass die Anlageposition des festen Zwingenschenkels am Ende der Führungsschiene der ersten Schraubzwinge bei der Montage leicht aufgefunden werden kann, bevor die erste Schraubzwinge am Rahmen festgeschraubt wird.

Die zum Rahmen hinweisenden Anschlagflächen können zur Schonung der Rahmenoberfläche mit einer Schutzschicht, z. B. aus Kork, versehen sein.

Gemäß einer weiteren Ausgestaltung der Erfindung ist vorgesehen, dass das Scharnier einen verschwenkbaren Scharnierteil aufweist, in welchem die lange Führungsschiene längsverschieblich geführt ist. Die lange Führungsschiene ist somit auf einfache Weise mit dem an ihrem freien Ende befestigten Zwingenschenkel in Bewegungsrichtung bis hinter den entfernten Rand der Wandöffnung verschiebbar, so dass der Zwingenschenkel der zweiten Schraubzwinge dort frei in seine Endposition verschwenkbar und gegen die Wand feststellbar ist.

Zur Verbesserung der Bedienbarkeit des Verschwenkens der im verschwenkbaren Scharnierteil geführten langen Führungsschiene ist in weiterer Ausgestaltung der Erfindung vorgesehen, dass das Schwenklager Anschläge zur Begrenzung der Schwenkbewegung des verschwenkbaren Scharnierteils in der Ausgangsposition und in der Endposition der langen Führungsschiene aufweist.

Schließlich ist eine weitere Montagevereinfachung dadurch erzielbar, dass das verschwenkbare Scharnierteil eine Klemmschraube aufweist, mit welcher die lange Führungsschiene jeweils in einer vorgegebenen Längsposition arretierbar ist. Durch diese Ausgestaltung kann die Längsposition der langen Führungsschiene in Anpassung an die Wandstärke im Randbereich der Wandöffnung fest eingestellt werden. Bei mehreren Wandöffnungen eines Bauwerks ist damit nur eine einmalige Einstellung der Längsposition erforderlich.

Im Folgenden wird ein Ausführungsbeispiel der Erfindung anhand der Zeichnung erläutert. Es zeigen
Figur 1 eine Ansicht auf einen zu setzenden Rahmen mit zwei daran befestigten Zwingenwerkzeugen, in perspektivischer Darstellung;
Figur 2 eine perspektivische Ansicht auf das linke Zwingenwerkzeug gemäß Figur 1, in dessen Ausgangsposition;
Figur 3 eine perspektivische Ansicht auf das rechte Zwingenwerkzeug gemäß Figur 1, in dessen Endposition;
Figur 4 eine schematische Seitenansicht des Rahmens mit dem Zwingenwerkzeug in der Endposition.

Figur 1 zeigt einen in eine Wandöffnung zu setzenden Rahmen 1 in Form eines Fensterrahmens bzw. Blendrahmens. An den gegenüberliegenden vertikalen Rahmenteilen des Rahmens 1 ist jeweils ein Zwingenwerkzeug (2, 4) am Rahmen 1 befestigt. Bei der Rahmenmontage wird der Rahmen 1 zusammen mit den beiden daran befestigten Zwingenwerkzeugen in die Wandöffnung eines Bauwerks hineinbewegt und dort in ungefährer Endlage zunächst auf hilfsweise positionierten Stützteilen, wie Holzkeilen oder dergleichen abgestellt. Der abgestellte Rahmen befindet sich dann etwa mittig innerhalb der Wandöffnung, so dass seine Außenkontur umlaufend mit Abstand von der Innenkontur der Wandöffnung verläuft.

Die beiden Zwingenwerkzeuge 2, 4 sind gleichartig und zueinander spiegelbildlich ausgebildet. Das linke Zwingenwerkzeug 2 besitzt eine erste Schraubzwinge 3, mit welcher es am linken vertikalen Teil des Rahmens 1 befestigt ist. Das rechte Zwingenwerkzeug 4 besitzt eine erste Schraubzwinge 5, mit welcher es am rechten vertikalen Teil des Rahmens 1 befestigt ist.

In weiterer Übereinstimmung besitzen beide Zwingenwerkzeuge 2, 4 jeweils eine zweite Schraubzwinge 6, 7 mit jeweils einer langen Führungsschiene 8, 9, welche jeweils um ein an der ersten Schraubzwinge befestigtes Schwenklager 10, 11 aus einer Ausgangsposition, wie am Beispiel des linken Zwingenwerkzeugs 2 gezeigt, in eine Endposition, wie zum rechten Zwingenwerkzeug 4 dargestellt, verschwenkbar ist. Die Zwingenschenkel 12, 13 der zweiten Schraubzwingen 6, 7 werden dabei aus einer Position innerhalb der Öffnung des Rahmens 1 in eine Position außerhalb des Rahmens 1 verschwenkt. Dementsprechend sind die Zwingenschenkel 12 des linken Zwingenwerkzeugs 2 im Gegenuhrzeigersinn, die Zwingenschenkel 13 des rechten Zwingenwerkzeugs 4 im Uhrzeigersinn um deren Schwenklager 10, 11 verschwenkbar.

Sowohl die ersten 3, 5 als auch die zweiten Schraubzwingen 6, 7 der Zwingenwerkzeuge 2, 4 können vorteilhaft in Art üblicher, im Handel erhältlicher Schraubzwingen ausgebildet sein, d. h. sie umfassen jeweils eine Führungsschiene mit einem festen Zwingenschenkel an einem Ende und einen entlang der Führungsschiene verstellbaren zweiten Zwingenschenkel. Der verstellbare zweite Zwingenschenkel besitzt eine Gewindebohrung für eine Gewindespindel, an deren einem Ende ein Drehgriff befestigt ist und an deren anderem Ende, welches sich auf der dem Drehgriff gegenüberliegenden Seite der Gewindebohrung befindet, ein Anschlagteil, vorzugsweise drehbeweglich um ein Kugelgelenk verschwenkbar angebracht ist.

Damit beschränkt sich der bauliche Aufwand für jedes der Zwingenwerkzeuge 2, 4 im Wesentlichen auf zwei Schraubzwingen, eine mit kurzer, die andere mit langer Führungsschiene, wobei die Schraubzwingen 6, 7 mit langer Führungsschiene 8, 9 jeweils über ein Schwenklager 10, 11 mit der kurzen Führungsschiene einer ersten Schraubzwinge 3, 5 schwenkbar verbunden sind.

Das jeweilige Schwenklager 10, 11 besitzt zu diesem Zweck ein Scharnier mit einem verschwenkbaren Scharnierteil 25, in welchem die lange Führungsschiene 8, 9 längsverschieblich geführt ist.

Figur 2 zeigt weitere Details der Montagevorrichtung am Beispiel des linken Zwingenwerkzeugs 2. Dessen erste Schraubzwinge 3 umgreift mit ihrer kurzen Führungsschiene 14 und ihren beiden Zwingenschenkeln 15, 16 den vertikalen Teil des Rahmens 1, wobei der auf der Fensterinnenseite verschieblich angeordnete Zwingenschenkel 16 mittels des Drehgriffs 17 gegen den Zwingenschenkel 15 am Ende der kurzen Führungsschiene 14 verspannbar ist. Auf der kurzen Führungsschiene 14, unmittelbar benachbart dem endseitigen Zwingenschenkel 15 ist das Schwenklager 10 befestigt, dessen seitlicher Quersteg 18 auf der kurzen Führungsschiene 14 z. B. durch Schweißen oder mittels einer Schraubverbindung befestigt ist. Das Schwenklager 10 besitzt ein Scharnier mit einer Scharnierachse 19, um welche das verschwenkbare Scharnierteil 25 verschwenkbar ist. Das verschwenkbare Scharnierteil 25 bildet eine Längsführung für die lange Führungsschiene 8, die dem Profil der langen Führungsschiene 8 angepasst ist und diese ganz oder teilweise umfasst. Die Verschiebeposition der langen Führungsschiene 8 kann bezüglich der Längsführung mittels einer Klemmschraube 22 fest eingestellt werden.

Die Scharnierachse 19 ist in einem ortfesten Scharnierteil 20 gelagert, welches an einer Lagerplatte 21 des Schwenklagers 10 befestigt ist.

Damit man die Anlageposition der ersten Schraubzwinge 3 am vertikalen Teil des Rahmens 1 leicht auffinden kann, ist die dem Rahmen 1 zugewandte Seite der Lagerplatte 21 als Anschlagfläche zum Rahmen 1 ausgebildet, d. h. dem Rahmenprofil angepasst. Besonders vorteilhaft ist dabei die in Figur 2 gezeigte rechtwinklige Form der Lagerplatte 21, die am Rahmen 1 auf zwei Seiten anliegt.

Figur 3 zeigt, bezogen auf Figur 1, eine perspektivische Darstellung des rechten Zwingenwerkzeugs 4. Wie in Figur 1 ist die Maueröffnung selbst nicht dargestellt, sondern nur ein entsprechender Ausschnitt des Rahmens 1, gesehen von dessen Innenseite nach außen hin. Auf der kurzen Führungsschiene 14 der ersten Schraubzwinge 3 ist das Schwenklager 10 mittels des Querstegs 18 befestigt. Der mit der Führungsschiene 14 der ersten Schraubzwinge 3 an deren Ende festverbundene Zwingenschenkel 15 liegt mit seinem abgedeckten Ende von außen am Rahmen 1 an, entweder direkt oder am Schwenklager 11, falls die Lagerplatte 21 wie in Fig. 3 dargestellt einen rechten Winkel bildet.

Auf dem an die Lagerplatte 21 anschließenden freien Abschnitt der kurzen Führungsschiene 14 ist der verschiebbare Zwingenschenkel 16 der ersten Schraubzwinge 5 dargestellt, welcher durch Betätigen des Drehgriffs 17 der Schraubzwinge 5 mit der Innenfläche des Rahmens 1 verklemmbar ist. Zum Verklemmen dient eine mittels des Drehgriffs 17 betätigbare Gewindespindel 23, die in eine am inneren Ende des verschieblichen Zwingenschenkels 16 der ersten Schraubzwinge 5 vorgesehene Gewindebohrung eingreift und an deren vorderem Ende eine Anlagescheibe 24 befestigt ist.

Oberhalb der ersten Schraubzwinge 5 befindet sich die in ihre Endlage verschwenkte Führungsschiene 9 der zweiten Schraubzwinge 7. An der langen Führungsschiene 9 der zweiten Schraubzwinge 7 sind zwei Zwingenschenkel 13 angeordnet; einer davon ist an deren Ende befestigt und befindet sich auf der Außenseite der Wandöffnung; der zweite ist auf der langen Führungsschiene 9 innerhalb des Rahmens 1 verschiebbar angeordnet. Beide Zwingenschenkel 13 der langen Führungsschiene 9 sind in ihrer Endposition gegen die äußere bzw. innere Oberfläche f1, f2 der Wand verklemmt und definieren damit die Einbauposition des in die Wandöffnung eingesetzten Rahmens 1. In dieser Einbauposition wird der Rahmen 1 an seinem Außenumfang an den inneren Rand der Wandöffnung angeschlossen, z. B. durch Ausschäumen oder Verfüllen der Hohlräume mit Mörtel.

In Figur 3 sind gegenüberliegende Wandflächen f1, f2, welche den Rand um die Maueröffnung außerhalb des Rahmens 1 beschreiben, schematisch dargestellt. Gegen die äußere Wandfläche f1 stützt sich das freie Ende des zugeordneten Zwingenschenkels 13 der zweiten Schraubzwinge 7; gegen die Wandoberfläche f2 der Wandinnenseite stützt sich die Anlagescheibe 26 am Ende einer Gewindespindel 27, welche in einer Gewindebohrung im freien Ende des verschieblichen Zwingenschenkels 13 der zweiten Schraubzwinge 7 mittels eines (nicht dargestellten) Drehgriffs drehbar ist. Auf diese Weise wird der in die Maueröffnung einzusetzende Rahmen 1 an den gegenüberliegenden Wandflächen f1, f2 fixiert.

Figur 4 zeigt zur weiteren Verdeutlichung der erfindungsgemäßen Montagevorrichtung eine schematische Seitenansicht des Zwingenwerkzeugs 4 in der Einbauposition des Rahmens 1 gemäß Figur 3, wobei die gesamte Wandstärke der Wand eines Bauwerks dargestellt ist. Man erkennt die Anordnung der ersten Schraubzwinge 5 mit Drehgriff 17 unterhalb der zweiten Schraubzwinge 7 mit abgeschnitten dargestelltem Drehgriff 28. Ferner sind zur ersten Schraubzwinge 5 die beiden Zwingenschenkel 15, 16 der kurzen Führungsschiene 14 dargestellt. Die erste Schraubzwinge 5 ist mit dem Rahmen 1 zwischen dem festen Zwingenschenkel 15 und dem verstellbaren Zwingenschenkel 16 verklemmt, wobei an diesem eine Anlagescheibe 24 drehbeweglich befestigt ist.

An der kurzen Führungsschiene 14 der ersten Schraubzwinge 5 ist das Schwenklager 11 befestigt. Eine Lagerplatte 21 ist mittels eines Querstegs 18 auf der kurzen Führungsschiene 14 mittels Schrauben 27 befestigt. Ein Scharnier mit Scharnierachse 19, einem verschwenkbaren Scharnierteil 25 und einem festen Scharnierteil 20 ist ebenfalls an der Lagerplatte 21 befestigt, wobei der verschwenkbare Scharnierteil 25 um die Drehachse 19 zwischen zwei Endstellungen verschwenkbar ist. Die in Fig. 4 gezeigte Endstellung entspricht der Endposition der Zwingenschenkel 13 gemäß Fig. 3.

In der (nicht gezeigten) anderen Endstellung befinden sich jeweils die Zwingenschenkel 12, 13 der langen Führungsschienen 8, 9 innerhalb der Rahmenöffnung, so dass der Rahmen 1 mit daran befestigten Zwingenwerkzeugen 2, 4 hindernisfrei in die Wandöffnung hineingeschoben werden kann. Zum Hineinschieben befinden sich also die Zwingenschenkel 12, 13 beider Zwingenwerkzeuge 2, 4 in ihrer Ausgangsposition, wie in Fig. 2 dargestellt.

Sobald beim Einschieben des mit beiden Zwingenwerkzeugen 2, 4 bestückten Rahmens 1 in die Wandöffnung die volle Einschubtiefe erreicht ist wird die lange Führungsschiene 8, 9 beider Zwingenwerkzeuge 2, 4 aus ihrer Ausgangsposition in die Endposition verschwenkt, wie sie in Figur 1 auf der rechten Rahmenseite dargestellt ist. In dieser Endposition werden dann beide Zwingenwerkzeuge 2, 4 beidseitig mit der Wandoberfläche im Randbereich der Wandöffnung verklemmt, so dass der Rahmen 1 innerhalb der Wandöffnung fixiert ist. Dabei sind die in Figur 4 in der Seitenansicht dargestellten Zwingenschenkel 13 der langen Führungsschiene 9 gegen die Außenflächen f1, f2 auf beiden Wandseiten zusammengespannt. Mittels der Klemmschraube 22 wird die lange Führungsschiene 9 mit dem Schwenklager 11 verklemmt, so dass der Abstand zwischen Schwenklager 11 und der Außenfläche f1 fest eingestellt ist. Damit kann bei vorgegebener Wandstärke das Hintergreifen und Verklemmen der zweiten Schraubzwinge 7 gegenüber den Wandflächen f1, f2 vereinfacht werden.

Die Handhabung der erfindungsgemäßen Montagevorrichtung kann ferner noch dadurch erleichtert werden, dass das Schwenklager 10, 11 Anschläge zur Begrenzung der Schwenkbewegung des verschwenkbaren Scharnierteils 25 in der Ausgangsposition und in der Endposition der langen Führungsschiene 8, 9 aufweist. Solche Anschläge können vorteilhaft durch eine geeignete Formgebung des verschwenkbaren Scharnierteils 25 erreicht werden, indem die Außenkontur des verschwenkbaren Scharnierteils 25 mit der Oberfläche der Lagerplatte 21 jeweils in Art eines Anschlags zusammenwirkt.

## Patentansprüche

1. Montagevorrichtung zum Einsetzen von Rahmenelementen wie eines Rahmens (1) von Fenstern, Türen oder dergleichen in Wandöffnungen von Bauwerken, mittels wenigstens zweier verstellbarer Zwingenwerkzeuge (2, 4) zum definierten Anordnen eines Rahmens (1) innerhalb einer zugeordneten Wandöffnung, wobei jedes Zwingenwerkzeug (2, 4) eine erste Schraubzwinge (3, 5) mit einer kurzen Führungsschiene (14) zu deren Anschluss an den Rahmen (1) und eine zweite Schraubzwinge (6, 7) mit einer langen Führungsschiene (8, 9) für den Anschluss des Rahmens (1) an den Rand um die Wandöffnung umfasst, **dadurch gekennzeichnet, dass** die kurze Führungsschiene (14) mit der langen Führungsschiene (8, 9) um eine zu dieser parallele Scharnierachse (19) eines auf einem Schwenklager (10, 11) der kurzen Führungsschiene (14) befestigten Scharniers verschwenkbar verbunden ist, derart, dass zwei mit Abstand auf der langen Führungsschiene (8, 9) angebrachte Zwingenschenkel (12, 13), senkrecht zur Rahmenöffnung gesehen, mit ihren freien Enden aus einer Ausgangsposition innerhalb der Rahmenöffnung (1) in eine Endposition außerhalb des Rahmens (1) bewegbar und dort gegen den Rand der Wandöffnung auf gegenüberliegenden Wandflächen (f1, f2) feststellbar sind.

2. Montagevorrichtung nach Anspruch 1, **dadurch gekennzeichnet,**
**dass** die Scharnierachse (19) des Scharniers parallel zur kurzen Führungsschiene (14) verläuft.

3. Montagevorrichtung nach Anspruch 1, **dadurch gekennzeichnet,**
**dass** das Schwenklager (10, 11) benachbart einem jeweils am freien Ende der kurzen Führungsschiene (14) vorgesehenen festen Zwingenschenkel (15) der ersten Schraubzwinge (3, 5) an der Führungsschiene (14) angeordnet ist.

4. Montagevorrichtung nach Anspruch 3, **dadurch gekennzeichnet,**
**dass** das Schwenklager (10, 11) eine Lagerplatte (21) mit Anschlagflächen zum Rahmen (1) aufweist.

5. Montagevorrichtung nach Anspruch 4, **dadurch gekennzeichnet,**
**dass** die Anschlagflächen dem Rahmenprofil angepasst sind.

6. Montagevorrichtung nach Anspruch 5, **dadurch gekennzeichnet,**
**dass** die Anschlagflächen einen zum Rahmenprofil hin offenen rechten Winkel bilden.

7. Montagevorrichtung nach Anspruch 1, **dadurch gekennzeichnet,**
**dass** das Scharnier einen verschwenkbaren Scharnierteil (25) aufweist, in welchem jeweils die lange Führungsschiene (8, 9) der zweiten Schraubzwinge (6, 7) längsverschieblich geführt ist.

8. Montagevorrichtung nach Anspruch 7, **dadurch gekennzeichnet,**
**dass** das verschwenkbare Scharnierteil (25) eine Klemmschraube (22) aufweist, mit welcher die langen Führungsschienen (8, 9) jeweils in einer vorgegebenen Längsposition arretierbar sind.

9. Montagevorrichtung nach Anspruch 1, **dadurch gekennzeichnet,**
**dass** das Schwenklager (10, 11) Anschläge zur Begrenzung der Schwenkbewegung des verschwenkbaren Scharnierteils (25) in der Ausgangsposition und in der Endposition der langen Führungsschiene (8, 9) aufweist.

## Claims

1. A mounting device for installing frame elements such as a frame (1) of a window, door or similar item in wall openings of buildings, by means of at least two adjustable clamping tools (2, 4) for arranging a frame (1) in a defined position within an assigned wall opening, wherein each clamping tool (2, 4) comprises a first screw clamp (3, 5) with a short guide rail (14) for connecting to the frame (1), and a second screw clamp (6, 7) with a long guide rail (8, 9) for connecting the frame (1) to the edge of the wall opening, **characterized in that** the short guide rail (14) is connected to the long guide rail (8, 9) in such a manner that the former can be pivoted about a hinge axis (19) of a hinge mounted to a pivot joint (10, 11) of the short guide rail (14), said hinge axis being parallel to the long guide rail (8, 9), such that two clamp legs (12, 13) mounted on the long guide rail (8, 9) at a distance to each other, as seen perpendicularly to the frame opening, can be moved at their unattached ends from a starting position within the frame opening (1) to an end position outside of the frame(1), where they can be locked into position against the edge of the wall opening on opposite wall surfaces (f1, f2).

2. The mounting device according to Claim 1, **characterized in that**
the hinge axis (19) of the hinge extends parallel to the short guide rail (14).

3. The mounting device according to Claim 1, **characterized in that**
the pivot joint (10, 11) is arranged on the short guide rail (14) in a position adjacent to a fixed clamp leg (15) of the first screw clamp (3, 5) which is provided on the respective unattached end of the short guide rail (14).

4. The mounting device according to Claim 3, **characterized in that**
the pivot joint (10, 11) has a joint plate (21) with mating surfaces to the frame (1).

5. The mounting device according to Claim 4, **characterized in that**
the mating surfaces are customized to fit the frame profile.

6. The mounting device according to Claim 5, **characterized in that**
the mating surfaces form a right angle which is open toward the frame profile.

7. The mounting device according to Claim 1, **characterized in that**
the hinge has a hinge part (25) which can be swivelled and in which the respective long guide rail (8, 9) of the second screw clamp (6, 7) is supported such that it can be displaced in a longitudinal direction.

8. The mounting device according to Claim 7, **characterized in that**
the hinge part (25) which can be swivelled has a clamping screw (22) which can be used to lock the long guide rails (8, 9) in a respective longitudinal position.

9. The mounting device according to Claim 1, **characterized in that**
the pivot joint (10, 11) has stops for limiting the swivel movement of the hinge part (25) which can be swivelled, said stops being located in the starting position and in the end position of the long guide rail (8, 9) .

## Revendications

1. Dispositif de montage pour l'insertion d'éléments de cadre, comme un cadre (1) pour des fenêtres, des portes ou éléments analogues dans des ouvertures murales d'ouvrages, au moyen d'au moins deux outils de fixation réglables (2, 4) pour la mise en place définie d'un cadre (1) à l'intérieur d'une ouverture murale attribuée, sachant que chaque outil de fixation (2, 4) comprend un premier serre-joint (3, 5) avec un coulisseau court (14) pour raccorder celui-ci au cadre (1) et un deuxième serre-joint (6, 7) avec un coulisseau long (8, 9) pour le raccordement du cadre (1) au bord autour de l'ouverture murale, **caractérisé en ce que** le coulisseau court (14) est relié au coulisseau long, (8, 9) pouvant pivoter autour d'un axe de charnière (19) parallèle à celui-ci d'une charnière fixée sur un support pivotant (10, 11) du coulisseau court (14) de telle manière que deux branches de serre-joint (12, 13) montées à distance sur le coulisseau long (8, 9) peuvent être déplacées, vues perpendiculairement à l'ouverture de cadre, avec leurs extrémités libres d'une position initiale à l'intérieur de l'ouverture de cadre (1) dans une position finale en dehors du cadre (1) et y être réglées contre le bord de l'ouverture murale sur les surfaces murales opposées (f1, f2).

2. Dispositif de montage selon la revendication 1, **caractérisé en ce que**
l'axe de charnière (19) passe parallèle au coulisseau court (14).

3. Dispositif de montage selon la revendication 1, **caractérisé en ce que**
le support pivotant (10, 11) est disposé sur le coulisseau (14) contigu à une branche de serre-joint (15) fixe du premier serre-joint (3, 5), respectivement prévue à l'extrémité libre du coulisseau court (14).

4. Dispositif de montage selon la revendication 3, **caractérisé en ce que**
le support pivotant (10, 11) comporte une plaque de support (21) avec des surfaces de butée pour le cadre (1) .

5. Dispositif de montage selon la revendication 4, **caractérisé en ce que**
les surfaces de butée sont adaptées au profilé de cadre.

6. Dispositif de montage selon la revendication 5, **caractérisé en ce que**
les surfaces de butée forment un angle ouvert vers le profilé de cadre.

7. Dispositif de montage selon la revendication 1, **caractérisé en ce que**
la charnière comporte une partie de charnière pivotable (25), dans laquelle le coulisseau long (8, 9) du deuxième serre-joint (6, 7) est guidé en déplacement longitudinal.

8. Dispositif de montage selon la revendication 7, **caractérisé en ce que**
la partie de charnière (25) pivotable comporte une vis de serrage (22) avec laquelle les coulisseaux longs (8, 9) peuvent être respectivement bloqués dans une position longitudinale prédéfinie.

9. Dispositif de montage selon la revendication 1, **caractérisé en ce que**
le support pivotant (10, 11) comporte des butées pour limiter le mouvement de pivotement de la partie de charnière (25) pivotable dans la position initiale et dans la position finale du coulisseau long (8, 9).
